# EUROPÄISCHE PATENTSCHRIFT

(11) **EP 1 050 966 B1**
(45) Veröffentlichungstag und Bekanntmachung des Hinweises auf die Patenterteilung: **03.11.2004**
(21) Anmeldenummer: 00200849.8
(22) Anmeldetag: 09.03.2000
(51) Int. Cl.: H03K 17/082, H03K 17/64, F02D 9/10

(54) **Schaltungsanordnung zum Steuern eines Aktuators**
Control circuit for an actuator
Circuit de commande d'un actionneur

(30) Priorität: 17.03.1999 DE 19911863
(43) Veröffentlichungstag der Anmeldung: 08.11.2000
(73) Patentinhaber: Philips Intellectual Property & Standards GmbH, 20099 Hamburg (DE); Koninklijke Philips Electronics N.V., 5621 BA Eindhoven (NL)
(72) Erfinder: Bolte, Ekkehard, Philips Intel.Prop.&Standars GmbH, 52066 Aachen (DE); Halfmann, Jürgen, Philips Intell.Prop.& Stand.GmbH, 52066 Aachen (DE)
(74) Vertreter: Volmer, Georg, Dipl.-Ing.

(56) Entgegenhaltungen:
- EP-A- 0 343 536
- EP-A- 0 353 533
- EP-A- 0 537 916
- EP-A- 0 660 519
- EP-A- 0 750 112
- WO-A-95/29498
- WO-A-99/02834
- DE-A- 3 911 431
- DE-A- 4 142 666
- DE-A- 19 725 317
- DE-A- 19 725 918
- FR-A- 2 654 880
- FR-A- 2 734 394
- US-A- 3 736 473
- US-A- 4 688 138
- US-A- 4 706 619
- US-A- 4 925 156
- US-A- 4 928 053
- US-A- 5 287 046
- US-A- 5 419 596
- US-A- 5 442 515
- US-A- 5 666 035
- PATENT ABSTRACTS OF JAPAN vol. 006, no. 247 (E-146), 7. Dezember 1982 (1982-12-07) & JP 57 145307 A (NIPPON DENSO KK), 8. September 1982 (1982-09-08)
- PATENT ABSTRACTS OF JAPAN vol. 014, no. 062 (E-0883), 5. Februar 1990 (1990-02-05) & JP 01 282805 A (TOKYO ELECTRIC CO LTD), 14. November 1989 (1989-11-14)

## Beschreibung

Die Erfindung bezieht sich auf eine Schaltungsanordnung zum Steuern eines Aktuators mit einer im wesentlichen eine Gleichspannung abgebenden Quelle zum Zuführen elektrischer Energie zum Aktuator, einem ersten Steuerpfad, der eine mit ihren Endanschlüssen an Pole der Quelle angeschlossene Reihenschaltung aus einem zur Energiezufuhr an den Aktuator steuerbaren ersten Stromsteuerelement und einem ersten Freilaufelement umfaßt, wobei der Aktuator mit einem ersten seiner Anschlüsse an einen ersten Verbindungspunkt zwischen dem ersten Stromsteuerelement und dem ersten Freilaufelement angeschlossen und mit einem zweiten seiner Anschlüsse mit dem an das erste Freilaufelement angeschlossenen ersten Pol der Quelle gekoppelt ist.

Eine derartige Schaltungsanordnung ist sehr einfach aufgebaut, da sie lediglich ein einziges Stromsteuerelement umfaßt, welches bevorzugt mit einem Halbleiterschalter, beispielsweise einem Feldeffekttransistor, aufgebaut sein kann. Das Freilaufelement, vorzugsweise als Diode ausgebildet, welche bezüglich der Quelle in Sperrichtung gepolt ist, muß nicht gesondert gesteuert werden. Für eine derartig einfache Schaltungsanordnung kann auch eine besonders einfache Steuerschaltung eingesetzt werden, um das Stromsteuerelement entsprechend dem gewünschten Strom im Steuerpfad zu steuern. Insbesondere muß bei einer solchen Schaltungsanordnung dem Aktuator nur eine Spannung einer vorgegebenen Polarität zugeführt werden. Diese einfache Konstruktion bedingt auch eine hohe Zuverlässigkeit im Betrieb. Außerdem treten nur minimale Leistungsverluste auf. Dadurch wird Energie gespart und die thermische Belastung der Schaltungsanordnung niedrig gehalten.

Aktuatoren, insbesondere solche in einsträngiger Ausbildung mit Permanentmagneten, eignen sich bevorzugt zum Betätigen mechanischer Stellvorrichtungen durch elektrische Ströme. Ihr Vorteil liegt unter anderem darin, eine eindeutige, vorzugsweise auch im wesentlichen lineare Kennlinie zwischen dem ihnen zugeführten Strom und dem von ihnen erzeugten Drehmoment bzw. der von ihnen erzeugten Kraft aufzuweisen. Insbesondere weist diese Kennlinie keine Hysterese auf.

Aus der US-PS 5,347,419 ist eine Treiberschaltung für eine Zylinderspule bekannt, wie sie vorzugsweise in elektrischen Relais zur Anwendung gelangt. Die in dieser Patentschrift beschriebene Schaltung speist die Zylinderspule mit einem anfänglichen Aktivierungsstrom während einer vorgegebenen Zeitdauer und anschließend mit einem niedrigeren Haltestrom. Eine Schaltvorrichtung pulst den der Zylinderspule zugeführten Strom zwischen einer oberen und einer unteren Grenze, um die Amplituden des Aktivierungsstromes und des Haltestromes aufrecht zu erhalten. Die Impulse werden durch die Induktivität der Zylinderspule zu einem im wesentlichen stabilen Strom integriert. Eine Prozessoreinheit ermittelt die Amplituden des Stromes in der Zylinderspule. Ein Signal, welches erwünschte Stromamplituden repräsentiert, wird mit einem Signal verglichen, welches den Strom in der Zylinderspule repräsentiert, und ein die Differenz dieser Ströme repräsentierendes Signal wird zur Steuerung der Schaltvorrichtung benutzt. Eine Spannung, die über einem Widerstand abfällt, der in Reihe mit der Zylinderspule angeordnet ist, wird einem Differenzverstärker zugeführt, dessen Ausgang mit einem Spitzenwertdetektor verbunden ist, der die Abklingrate des Stromes in der Zylinderspule nachbildet, wobei das Signal, welches den gemessenen Strom in der Zylinderspule repräsentiert, aus dem Spitzenwertdetektor erhalten wird. Der Leistungsverlust durch die Zylinderspulen-Treiberschaltung ist gering, und die Treiberschaltung ist außerdem kurzschlußfest. Das Ausgangssignal des Spitzenwertdetektors wird von der Prozessoreinheit zur Detektion und Protokollierung von Fehlern überwacht.

Der Betrieb eines Aktuators, bei dem sich die Frage der Handhabung unterschiedlicher Ströme zum Anziehen (Aktivieren) und Halten nicht stellt, wird in dieser Druckschrift nicht behandelt.

Aus der US-PS 5,414,792 ist eine Halbleiterschaltung zum Steuern eines Elektromotors in Verbindung mit einem Halbleiter-Pfadregler und einer Fahrzeug-Sensorschaltung bekannt, die gemeinsam folgende Elemente umfassen: Einen nach dem Halleffekt arbeitenden Stellungssensor für einen Pfadregler, eine Verstärkerschaltung für das Pfadregler-Positionssignal, eine Rückwärtsfahrtschaltung, eine Fahrzeugsperrschaltung, eine Pulsweitenmodulatorschaltung, eine invertierende MOSFET-Treiberschaltung, eine Mehrzahl von Leistungs-MOSFET-Schaltungen, eine Spannungsregelschaltung und eine Stromlieferungsschaltung, die mit einem externen Gleichstrommotor verbunden ist. Die aufgezählten Schaltungselemente wirken in der Weise zusammen, daß eine mechanische Pfadreglerstellung in ein Spannungspegelsignal umgewandelt wird, welches durch eine Pulsweitenmodulationsschaltung in ein Impulssignal umgewandelt werden kann. Dieses Impulssignal treibt eine Schalterbank aus MOSFET-Halbleiterschaltern, um den Stromfluß durch einen Gleichstrommotor zu steuern. Die Schaltungsanordnung trennt die Gleichspannungsquelle von den Leistung aufnehmenden Elementen des Schaltkreises und überträgt die Betriebsparameter des Fahrzeugs, wie beispielsweise Vorwärts- oder Rückwärtsfahrt und Betrieb Ein/Aus" vom Fahrzeug an die Leistungssteuerschaltung.

Bei der aus der US-PS 5,414,792 beschriebenen Anordnung wird somit die Leistungsabgabe eines Gleichstrommotors eines Fahrzeugs mit Elektroantrieb von einer Steuer- und Leistungselektronik abhängig vom Fahrerwunsch gesteuert. Der Fahrerwunsch wird dabei aus der Stellung des Fahrtreglers mit Hilfe eines Hallsensors bestimmt. Der Betrieb eines Aktuators findet in dieser technischen Lehre keine Berücksichtigung.

Aus der EP-A-0 660 519 ist ein Schaltkreis zum Schutz einer Halbleiteranordnung bekannt, die mit einem Aktuator verbunden ist, der z.B. einen Teil eines Steuersystems für einen Fahrzeugmotor bildet. Der Aktuator ist in Reihe mit einer Sicherung und dem Source-Drain-Pfad eines Leistungs-MOSFETs zwischen einen Stromversorgungsanschluß und einen Masseanschluß geschaltet. Ein Dekoder ist mit dem Gate des MOSFET verbunden, um zu erreichen, daß der Aktuator nur bei Empfang eines Codes betätigt wird. Eine Zenerdiode, ein Widerstand und eine Diode sind in Reihe zwischen dem Gate des MOSFET und dem Stromversorgungsanschluß angeordnet, um im Falle des Auftretens von Überspannungen am Stromversorgungsanschluß den MOSFET einzuschalten, wodurch diese Überspannungen vom Source-Drain-Pfad des MOSFET ferngehalten werden. Die Sicherung hält Überströme vom Source-Drain-Pfad des MOSFET fern.

Aus der EP-A-0 750 112 sind ein änderungssicherer Schaltkreis und ein Motorsteuersystem bekannt. Der änderungssichere Schaltkreis ist zum Steuern einer Last wie z.B. eines Aktuators in einem Verbrennungsmotor eingerichtet. Der Schaltkreis umfaßt einen Halbleiterschalter, der zum Liefern des erwünschten Laststromes an die Last vorgesehen ist und durch eine Steuerschaltung gesteuert wird. Ein Verbindungselement, z.B. ein Sicherungselement, ist in Reihe mit der Last verbunden und zur Unterbrechung des Stromkreises beim Auftreten eines den erwünschten Laststrom übersteigenden Stromes eingerichtet, wodurch die Stromzufuhr zur Last unterbrochen wird.

Aus der US-A-4 706 619 sind ein Schaltkreis und ein Verfahren zum Betätigen eines Einlaß- oder eines Auslaßventils bekannt, welches elektromagnetisch in seiner geöffneten und seiner geschlossenen Position durch eine Aktuatoranordnung gehalten wird, die ein ferromagnetisches Element umfaßt, welches durch die Aktivierung von Zylinderspulen angezogen werden kann. Die Steuerung des Haltestromflusses durch die Zylinderspulenwicklung wird durch ein Kippschaltungselement erreicht, und der Erregerstrom wird unmittelbar überwacht und gemessen. Auf das Abschalten der Erregung der Spule und des Kippschaltungselements hin wird der Ausschwingstrom nicht gemessen, sondern statt dessen simuliert. Die Kippschaltung wird während der stationären Phase des Ventils mit gepulstem Strom gespeist, der im Impulszyklus während der Stromzufuhr gemessen und bei Überschreiten eines Spitzenwertes abgeschaltet wird. Nachdem der Ausschwingstrom einen Schwellenwert erreicht hat, wird der Strom eingeschaltet und ermöglicht, daß er einen Augenblick lang ansteigt. Danach läßt man den Strom periodisch wiederholt zwischen einem Wert I₁ und I₂ ansteigen und abfallen, wobei dieser Wert nur etwa 10-20% des Wertes Iₘₐₓ des Einfangstromes beträgt.

Aus der US-A-5 442 515 sind eine Einrichtung und ein Verfahren zum Steuern des Stromflusses durch die magnetische Zylinderspule eines Aktuators für ein Ventil bekannt. Der Strom durch die Spule wird durch Erfassen der über einem mit der Spule in Reihe geschalteten Präzisionswiderstand abfallenden Spannung gemessen. Die Einrichtung umfaßt einen Leistungsschalter zum abwechselnden Ein- und Ausschalten der Spule. Eine Rückschlagdiode ist zur Aufnahme des Stromflusses während der Abschaltzeiten der Spule in Parallelschaltung mit dieser gekoppelt. Ein erster Spannungssensor mißt stetig den kombinierten Spannungsabfall über der Spule und dem Leistungsschalter. Ein zweiter Sensor, der über den Präzisionswiderstand angekoppelt ist, tastet den Stromfluß durch die Spule ab. Die Abtastungen werden synchron mit dem Einschalten der Spule vorgenommen und durch einen vorgegebenen Zeitverzögerungswert verzögert, der lang genug ist, um dem Stromfluß durch die Spule das Erreichen eines eingeschwungenen Zustands zu ermöglichen, bevor der Strom abgetastet wird. Ein Schaltkreis ist zum Heranziehen der gemessenen Spannung und der Stromabtastwerte zur Bildung eines Signals vorgesehen, dessen Wert eine Funktion des Widerstandsanteils der Spulenimpedanz ist. Eine Steuerschaltung schaltet die Spule bei einer festgelegten Frequenz ein. Die Steuerschaltung paßt die Dauer der Einschaltzeit der Spule, d.h. das Tastverhältnis, als Funktion der augenblicklichen Spannung über der Kombination der Spule und des Leistungsschalters und auch als Funktion des Spulenwiderstands an, um den Strom nahe einem vorgegebenen Referenzwert zu halten.

Aus der WO 95 29498 A ist eine Sparschaltung zur Steuerung eines Gleichstromes in einer Spule eines federvorgespannten Gleichstromaktuators bekannt, der die von einer Spannungsquelle zu einem Aktuatorspulenstromkreis fließende Leistung über eine Zerhackerschaltung steuert, die einen Schalter im Spulenstromkreis umfaßt, der auf ein von einem Leistungsschaltkreis erzeugtes Steuersignal hin den Stromkreis schließt. Der Leistungsschaltkreis reagiert auf eine vorgegebene Quellenspannung, worin ein Gatesignalgenerator auf das Triggersignal anspricht und eine Zeitkonstante aufweist, die hinreichend ist, die Spule durch das Aufnahmeintervall hindurch zu betreiben, und worin ein Oszillator zum Erzeugen eines variablen Tastverhältnisses vorgesehen ist zur Erzeugung des Steuersignals für den Schalter.

Ein aus der US-A-4 928 053 bekannter Steuerschaltkreis steuert die Versorgung einer induktiven Last durch einen Leistungstransistor des N-Kanal-MOS-Typs, der auf der Seite des positiven Anschlusses einer eine Spannung +Vbat liefernden Versorgungsspannungsquelle angeordnet ist. Die Stromleitung des Transistors wird mittels einer Gatespannung Vs > Vbat aufrechterhalten, die von einem Spannungsvervielfacher zugeführt wird. Beim Abschalten dieser Spannung blockiert der Transistor und die Last entlädt sich, wodurch rasch eine hohe negative Spannung hervorgerufen wird. Ein Verbindungstransistor verhindert dann die Rückkehr des Leistungstransistors in den leitenden Zustand, während ein Transistor vom P-Kanal-MOS-Typ den Gateanschluß des Verbindungstransistors isoliert, um die Zuführung der durch die induktive Last hervorgerufenen negativen Spannung an diesen Gateanschluß zu gestatten. Die beschriebene Anordnung ist für die Steuerung von Aktuatoren im Automobilbau einsetzbar.

Die US-A-4 688 138 zeigt ein Verfahren und eine Anordnung zum Betreiben einer elektromagnetischen Vorrichtung und umfaßt zwei Spulen, die wahlweise ein bewegliches Element anziehen und zurückstoßen. Um ein schnelles Schalten des beweglichen Elements zwischen den Zuständen, in denen es von der einen oder der anderen Spule angezogen wird, zu erreichen, kann der Spulenstrom, der das bewegliche Element nicht in seinem Magnetfeld hält, eine Stufe höher als der Spulenstrom gemacht werden, der das bewegliche Element in seinem Magnetfeld hält. Durch Reduzieren des Spulenstromes, der das bewegliche Element hält, kann dieses bewegliche Element schnell in das Magnetfeld der anderen Spule hinübergeschaltet werden. Zusätzlich können die betreffenden Spulenströme vor den Schaltzeitpunkten vergrößert werden. Außerdem kann parallel zu den Spulen eine Struktur vorgesehen werden, die die Abbauzeit des Magnetfeldes verkürzt.

Die Erfindung hat die Aufgabe, eine einfache, jedoch weiter verbesserte Schaltungsanordnung zum Steuern eines Aktuators zu schaffen.

Erfindungsgemäß wird diese Aufgabe gelöst durch eine Schaltungsanordnung zum Steuern eines Aktuators gemäß dem Oberbegriff des unabhängigen Anspruchs 1, die gemäß der Erfindung einen zweiten Steuerpfadenthält, der eine mit ihren Endanschlüssen an die Pole der Quelle angeschlossene Reihenschaltung aus einem zur Energiezufuhr an den Aktuator steuerbaren zweiten Stromsteuertlement und einem zweiten Freilaufelement umfaßt, wobei der zweite Anschluß des Aktuators mit einem zweiten Verbindungspunkt zwischen dem zweiten Stromsteuerelement und dem zweiten Freilaufelement angeschlossen und über das zweite Stromsteuerelement mit dem ersten Pol der Quelle gekoppelt und ferner der zweite Verbindungspunkt über das zweite Freilaufelement mit dem zweiten Pol der Quelle verbunden ist.

Durch diese Ausbildung wird die erfindungsgemäße Schaltungsanordnung zum Steuern eines Aktuators zu einer asymmetrischen Brückenschaltung erweitert, in der je einer der an die Quelle parallel angeschlossenen Steuerpfade mit seinem Stromsteuerelement einen Brückenzweig und mit seinem Freilaufelement einen weiteren Brückenzweig bildet. Es entsteht somit eine vollständige Brücke, die jedoch nur zwei zu steuernde Stromsteuerelemente umfasst und damit ebenfalls - im Vergleich zu einer symmetrischen Vollbrücke mit vier Stromsteuerelementen - einen vereinfachten Aufbau zeigt. Auch bei dieser asymmetrischen Brücke kann somit eine vereinfachte Steuerschaltung zum Steuern der Stromsteuerelemente zum Einsatz gelangen. Es wird somit ebenfalls eine verringerte Anzahl von Bauteilen und damit auch eine erhöhte Zuverlässigkeit erreicht. Gegenüber der erwähnten Vollbrücke sind auch die Verlustleistungen verringert, so dass auch hier noch eine Energieeinsparung und geringere Temperaturbelastung auftritt. Die verringerte Temperaturbelastung äußert sich einerseits ebenfalls in einer erhöhten Zuverlässigkeit der Schaltungsanordnung, ermöglicht andererseits jedoch auch weitere Einsparungen bei der Wärmeabfuhr dienenden Konstruktionselementen. Wie im nachfolgenden noch näher erläutert werden wird, ist jedoch gegenüber der einfachen Ausführung mit nur einem Steuerpfad - der sogenannten unipolaren Schaltungsanordnung - bei der asymmetrischen Brücke eine verbesserte Dynamik und damit eine erhöhte Umsteuergeschwindigkeit erzielbar, die mit derjenigen einer vollständigen, symmetrischen Brücke mit vier Stromsteuerelementen vergleichbar ist.

Vorzugsweise werden bei der Ausgestaltung der Erfindung mit zwei Steuerpfaden beide Stromsteuerelemente in diesen beiden Steuerpfaden zum Betreiben des Aktuators simultan gesteuert. In ihrem leitenden Zustand fließt dann der Strom von der Quelle über den Aktuator durch beide Stromsteuerelemente gleichzeitig. Werden die Stromsteuerelemente gesperrt, wird der noch im Aktuator fließende Strom ausschließlich über die Freilaufelemente geleitet.

In einer weiteren Fortbildung umfasst die erfindungsgemäße Schaltungsanordnung eine Steuerschaltung zum Steuern des Stromsteuerelements bzw. der Stromsteuerelemente nach Maßgabe eines Befehlssignals. Durch dieses Befehlssignal wird bevorzugt ein Wert einer vom Aktuator aufzubringenden Kraft bzw. eines aufzubringenden Drehmoments an die Steuerschaltung geleitet. In der Steuerschaltung werden aus diesem Befehlssignal ein oder zwei Signale zum Steuern der Stromsteuerelemente abgeleitet. Dies kann nach einer besonderen Ausgestaltung der Erfindung durch Pulsweitenmodulation geschehen, deren Modulationsgrad durch die Befehlssignal vorgebbar ist.

Die erfindungsgemäße Schaltungsanordnung ist vorteilhaft einsetzbar in Stellsystemen zum Betätigen einer Stellvorrichtung in einem Verbrennungsmotor. Als solche Stellvorrichtungen in Verbrennungsmotoren sind insbesondere Drosselklappen oder Treibstoffdosierungsventile zu nennen, auch als Choke" oder Gas" bezeichnet. Derartige Stellsysteme können bevorzugt eine Kombination aus einem Aktuator und einer diesem entgegenwirkenden Rückstelleinrichtung umfassen. Eine solche Rückstelleinrichtung ist bevorzugt fehlersicher und passiv auszulegen. Dazu können Rückstellkräfte durch mechanische oder insbesondere magnetische Mittel erzeugt werden. Der Aktuator wird durch die erfindungsgemäße Schaltungsanordnung gesteuert.

Darüber hinaus ist die erfindungsgemäße Schaltungsanordnung auch zur Ausgestaltung anderer Steuermittel innerhalb und außerhalb des technischen Feldes der Kraftfahrzeugtechnik geeignet.

In einem Stellsystem der vorstehend beschriebenen Art wird der Aktuator lediglich zur Erzeugung einer Kraft bzw. eines Drehmoments in einer Richtung eingesetzt, die in der Regel mit dem Begriff Öffnen" umschrieben werden kann. Dagegen wird die Rückstelleinrichtung eine entgegengesetzt gerichtete Kraft bzw. ein entgegengesetzt gerichtetes Drehmoment in einer Richtung aufbringen, die in der Regel als Schließen" benannt werden kann. Der Aktuator muss dabei in der Lage sein, die zu betätigende Stellvorrichtung in eine vorgegebene Position mit hoher Präzision entgegen der Kraft bzw. dem Drehmoment der Rückstelleinrichtung zu bringen. Diese Position muss auch bei Auftreten von Störkräften der unterschiedlichsten Art präzise eingehalten werden können. Dies wird durch die erfindungsgemäße Schaltungsanordnung zum Steuern eines derartigen Aktuators erreicht.

Ausführungsbeispiele der Erfindung sind in der Zeichnung dargestellt und werden im nachfolgenden näher erläutert. Dabei sind in den einzelnen Figuren übereinstimmende Elemente mit identischen Bezugszeichen bezeichnet. Es zeigen:
Fig. 1 ein erstes, unipolares Ausführungsbeispiel der Erfindung.
Fig. 2 ein zweites, als asymmetrische Brücke ausgebildetes Ausführungsbeispiel der Erfindung,
Fig. 3 eine schematische Darstellung der Ströme bzw. erzeugten Kräfte oder Drehmomente im Aktuator gemäß den Ausführungsbeispielen nach den Fig. 1 und 2 sowie
Fig. 4 eine schematische Darstellung eines Stellsystems mit einer erfindungsgemäßen Schaltungsanordnung.

In dem vereinfachten Schaltbild gemäß Fig. 1a) ist mit dem Bezugszeichen 1 eine Quelle bezeichnet, die im wesentlichen eine Gleichspannung U0 abgibt. An Pole 2, 3 der Quelle 1 ist ein erster Steuerpfad angeschlossen, der eine Reihenschaltung aus einem ersten Stromsteuerelement und einem ersten Freilaufelement umfasst. Das erste Stromsteuerelement enthält dabei eine Parallelschaltung aus einem ersten Schalterelement 4 und einer in Sperrichtung bezüglich der Gleichspannung U0 gepolten ersten Schutzdiode 5. Ein Aktuator 7 ist mit einem ersten Anschluss 8 an einen ersten Verbindungspunkt 9 angeschlossen, in dem im ersten Steuerpfad 4, 5, 6 das erste Stromsteuerelement 4, 5 einerseits und das erste Freilaufelement 6 andererseits miteinander verbunden sind. Ein zweiter Anschluss 10 des Aktuators 7 ist mit dem zweiten Pol 3 der Quelle 1 gekoppelt, wobei in dem Ausführungsbeispiel nach Fig. 1 diese Kopplung in einer unmittelbaren, galvanischen Verbindung besteht.

Der Aktuator 7 ist in Fig. 1a) durch sein Ersatzschaltbild dargestellt, welches einen ohmschen Widerstand Ra, eine Induktivität La und eine Spannungsquelle in Reihenschaltung umfasst. Die Induktivität La und der ohmsche Widerstand Ra bilden die Innenimpedanz des Aktuators 7. Die Spannungsquelle stellt die vom Aktuator 7 induzierte Spannung Ui dar. Zwischen den Anschlüssen 8, 10 des Aktuators 7 liegt im Betrieb die Aktuatorspannung Ua an, und es fließt ein Aktuatorstrom Ia.
Fig. 1b) zeigt den Strompfad für den Aktuatorstrom bei leitendem erstem Schalterelement 4, d.h. eingeschaltetem erstem Stromsteuerelement 4, 5. Aus der Quelle 1 wird durch die Gleichspannung U0 der Strom Ia über das erste Schalterelement 4 dem Aktuator 7 an seinen Anschlüssen 8, 10 zugeführt. Unter Voraussetzung eines idealen Schalterelements 4 liegt dann am Aktuator 7, d.h. an den Anschlüssen 8, 10, die Gleichspannung U0 der Quelle 1 an, d.h. die Aktuatorspannung Ua stimmt mit der Gleichspannung U0 überein.

Wird aus dem in Fig. 1b) dargestellten Zustand heraus das erste Schalterelement 4 gesperrt, klingt der Aktuatorstrom Ia gemäß der Induktivität La nur allmählich ab. Da das erste Schalterelement 4 geöffnet, d.h. nicht leitend ist, fließt der Strom Ia zwischen den Anschlüssen 8 und 10 jetzt über das erste Freilaufelement 6, d.h. über die dieses bildende Diode. Wird auch hier ein ideales Element vorausgesetzt, ist in diesem Zustand, so lange das erste Freilaufelement 6 leitend ist, die Aktuatorspannung Ua gleich Null. Damit wird die Abklingzeitkonstante für den Aktuatorstrom Ia lediglich durch die Elemente des Aktuators 7 bestimmt, d.h. außer durch die Induktivität La noch durch den ohmschen Widerstand Ra und die Spannung Ui.

Im Vergleich dazu liegen beim Wiedereinschalten des Aktuatorstromes Ia aus dem stromlosen Zustand heraus die Verhältnisse vor, wie sie in Fig. 1b) dargestellt sind. Die Anstiegszeit des Aktuatorstromes Ia wird dabei außer durch die Induktivität La, den ohmschen Widerstand Ra und die Spannung Ui noch durch die Gleichspannung U0 der Quelle 1 mit bestimmt. Dadurch ergibt sich bei der Schaltungsanordnung nach Fig. 1, dass im Betrieb der Aktuatorstrom Ia und damit die vom Aktuator 7 erzeugte Kraft bzw. das Drehmoment mit einer sehr kleinen Zeitkonstanten erhöht, jedoch mit einer relativ dazu wesentlich größeren Zeitkonstanten vermindert wird. Dies ist in Fig. 3 als ausgezogene Kurve mit der Bezeichnung Ia1 schematisch im Aktuatorstrom-Zeit-Diagramm wiedergegeben, in dem der Aktuatorstrom Ia auf der Ordinate über der auf der Abszisse dargestellten Zeit t aufgetragen ist.

Bei dieser besonders einfachen Schaltungsanordnung mit nur einem Schalterelement 4 ist somit die Aktuatorspannung Ua stets positiv (bzw. Null). Damit ist auch der Aktuatorstrom Ia stets größer oder gleich Null. Wie in Fig. 3 anhand der Kurve Ia1 dargestellt, begrenzt diese festgelegte Polarität der Aktuatorspannung Ua und des Aktuatorstroms Ia die Stellgeschwindigkeit des Aktuators 7. Eine vergrößerte Änderungsgeschwindigkeit des Aktuatorstromes Ia insbesondere bei dessen Abschalten durch Anlegen einer negativen Aktuatorspannung Ua erreicht werden. Eine derartige negative Aktuatorspannung Ua könnte durch eine Brückenschaltung mit vier Schalterelementen bereit gestellt werden, von denen jeweils zwei in der Brückenanordnung diagonal aneinander gegenüberliegende Schalterelemente gleichzeitig leitend bzw. gesperrt geschaltet werden. Dies entspräche einer Umrichteranordnung zur Speisung eines Wechselstrommotors aus einer Gleichspannungsquelle. Allerdings ist eine solche Schaltungsanordnung mit vier Schalterelementen sehr aufwendig und erfordert auch eine entsprechend aufwendig gestaltete Steuerschaltung.

Fig. 2a) zeigt eine Schaltungsanordnung, die gegenüber einer solchen vollständigen Brücke wesentlich vereinfacht ist, ohne jedoch deren günstige Eigenschaften einzubüßen. Dazu ist die Schaltungsanordnung nach Fig. 1a) durch einen zweiten Steuerpfad ergänzt, der eine Reihenschaltung aus einem zweiten Stromsteuerelement und einem zweiten Freilaufelement 13 umfasst. Das zweite Stromsteuerelement ist entsprechend dem ersten Stromsteuerelement mit einer Parallelschaltung aus einem zweiten Schalterelement 11 und einer zweiten Schutzdiode 12 ausgebildet. Das zweite Schalterelement 11 ist wiederum zur Energiezufuhr an den Aktuator steuerbar. Vorzugsweise werden die beiden Schalterelemente 4, 11 der beiden Stromsteuerelemente 4, 5 bzw. 11, 12 simultan gesteuert, befinden sich also gleichzeitig entweder im leitenden oder im gesperrten Zustand. Der erste Anschluss 8 des Aktuators 7 ist wieder mit dem ersten Verbindungspunkt 9 zwischen dem ersten Stromsteuerelement 4, 5 und dem ersten Freilaufelement 6 verbunden. Dahingegen ist im Ausführungsbeispiel nach Fig. 2a) der zweite Anschluss 10 des Aktuators 7 mit dem zweiten Pol der Quelle 1 nun in der Weise über den zweiten Steuerpfad 11, 12, 13 gekoppelt, dass dieser zweite Anschluss 10 mit einem zweiten Verbindungspunkt 14 verbunden ist, in dem im zweiten Steuerpfad das zweite Stromsteuerelement 11, 12 und das zweite Freilaufelement 13 miteinander verbunden sind. Auch der zweite Steuerpfad 11, 12, 13 ist - parallel zum ersten Steuerpfad 4, 5, 6- an die Pole 2, 3 der Quelle 1 angeschlossen. Die Betriebsweise der Schaltungsanordnung nach Fig. 2a) ist in den Fig. 2b) und 2c) dargestellt. Fig. 2b) zeigt den Betriebszustand mit leitend geschalteten Schalterelementen 4 und 11. Aus der Quelle 1 wird dann - getrieben durch die Gleichspannung U0 - ein Aktuatorstrom Ia vom ersten Pol 2 über das erste Schalterelement 4 zum ersten Anschluss 8 des Aktuators 7 und zurück vom zweiten Anschluss 10 des Aktuators 7 über das zweite Schalterelement 11 an den zweiten Pol 3 der Quelle 1 geleitet. Werden wieder ideale Schalterelemente 4, 11 vorausgesetzt, entspricht auch hier die Aktuatorspannung Ua der Gleichspannung U0 der Quelle 1.
Zum Abschalten des Aktuatorstroms Ia werden beide Schalterelemente 4, 11 simultan gesperrt. Wiederum wird durch die Induktivität La der Aktuatorstrom Ia nicht abrupt enden, sondern über die Freilaufelemente 6, 13 weiter fließen. Im Gegensatz zu der unipolaren Anordnung gemäß Fig. 1 wird jetzt bei der asymmetrischen Brücke gemäß Fig 2 der Aktuatorstrom Ia nicht an den Anschlüssen 8, 10 des Aktuators 7 über das erste Freilaufelement 6 kurzgeschlossen, sondern über beide Freilaufelemente 6, 13 weiterhin über die Quelle 1 geführt, jedoch in umgekehrter Richtung. Dadurch ergibt sich in diesem Betriebszustand eine Aktuatorspannung Ua, die dem negativen Wert der Gleichspannung U0 der Quelle 1 entspricht. Durch diese als Gegenspannung wirkende Aktuatorspannung Ua wird ein gegenüber der Schaltungsanordnung nach Fig. 1 wesentlich beschleunigtes Abklingen des Aktuatorstroms Ia erreicht. Ein Vergleich mit dem Betriebszustand gemäß Fig. 2b) ergibt, dass der Anstieg des Aktuatorstromes Ia beim Übergang der Schalterelemente 4, 11 aus ihrem gesperrten in ihren leitenden Zustand wenigstens weitgehend mit dem Abklingen des Aktuatorstromes Ia beim Sperren der Schalterelemente 4, 11 übereinstimmt. Somit wird das Abklingen des Aktuatorstroms Ia bei der asymmetrischen Brücke gemäß Fig. 2 gegenüber der unipolaren Anordnung gemäß Fig. 1 wesentlich beschleunigt.

Eine schematische grafische Darstellung findet sich in Fig. 3 in Form der gestrichelt gezeichneten Kurve Ia2. Mit einem derartigen Stromverlauf über der Zeit t sind wesentlich schnellere Steuervorgänge möglich. Dabei ist wie in der Schaltungsanordnung nach Fig. 1 weiterhin nur ein positiver Aktuatorstrom Ia möglich, denn nach Abklingen des Aktuatorstromes Ia in Fig. 2c) auf den Wert Null sperren die als Dioden ausgebildeten Freilaufelemente 6, 13, und der Aktuator 7 bleibt bis zum Wiedereinschalten der Schalterelemente 4, 11 stromlos.

Die in Fig. 3 anhand der Kurve Ia2 schematisch dargestellte, wenigstens weitgehende Übereinstimmung zwischen der Anstiegsgeschwindigkeit der Abklinggeschwindigkeit des Aktuatorstromes Ia beseitigt auch Nichtlinearitäten in der Steuerung des Aktuators 7, die durch unterschiedliche Anstiegszeiten bzw. -geschwindigkeiten und Abklingzeiten bzw. - geschwindigkeiten des Aktuatorstromes Ia und damit der Kraft bzw. des Drehmoments des Aktuators 7 entstehen würden.

Fig. 4 zeigt blockschematisch ein Stellsystem zum Betätigen einer Stellvorrichtung in einem Verbrennungsmotor, vorzugsweise in einem Kraftfahrzeug. Durch ein Befehlsorgan 15 wird über eine Verbindung 16 ein Befehlssignal an eine Steuerschaltung 17 geleitet. Die Steuerschaltung 17 dient zum Steuern des Aktuatorstroms Ia und damit des vom Aktuator 7 erzeugten Drehmoments bzw. der erzeugten Kraft nach Maßgabe des Befehlssignals. Dazu werden von der Steuerschaltung die Stromsteuerelemente gesteuert, die im Schaltungsblock 18 in Fig. 4 angeordnet sind und wahlweise gemäß den Ausführungsbeispielen der Fig. 1 oder 2 ausgestaltet sein können. Vom Aktuator 7 wird ein Stellorgan 19 betätigt. In Fig. 4 ist als Stellorgan 19 schematisch die Drosselklappe eines Kfz-Verbrennungsmotors wiedergegeben.

Das Steuern des Stromsteuerelements - beispielsweise gemäß Fig. 1 - bzw. der Stromsteuerelemente - beispielsweise gemäß Fig. 2 - im Schaltungsblock 18 durch die Steuerschaltung 17 erfolgt vorteilhaft durch pulsweitenmodulierte Steuersignale, durch die die enthaltenen Schalterelemente je nach gewünschtem Mittelwert für den Aktuatorstrom Ia mit entsprechend veränderter Pulsweite angesteuert werden. Die Pulsweite bzw. der Modulationsgrad der pulsweitenmodulierten Steuersignale für die Schalterelemente wird durch das Befehlssignal vorgegeben. Damit stellt sich bevorzugt ein proportional zum Wert des Befehlssignals bemessener Aktuatorstrom Ia ein.

Fig. 4 zeigt weiterhin in Verbindung mit dem Stellorgan 19 eine Rückstelleinrichtung 20, symbolisch angedeutet durch einen Hebel mit Feder. In einer praktischen Ausführung können andere gleichwirkende Rückstelleinrichtungen treten. Insbesondere sind verschleißfreie Rückstelleinrichtungen zu bevorzugen, in denen eine Rückstellkraft auf das Stellorgan 19 durch einen Permanentmagneten hervorgerufen wird, der baulich mit dem Aktuator 7 zusammengefasst werden kann und dadurch eine sehr einfache, robuste, zuverlässige und kompakte Bauform ergibt. Die Rückstelleinrichtung 20 hat die Aufgabe, das Stellorgan 19 in eine nicht kritische Position zu bringen, wenn der Aktuator 7 oder eines ihn steuernden Elemente schadhaft werden sollte, um ein fehlersicheres Stellsystem zu erhalten. Dazu würde beispielsweise eine Drosselklappe stets in die geschlossene Position oder in deren Nähe gebracht werden. Die Rückstelleinrichtung 20 wirkt zu jedem Zeitpunkt entgegen dem Drehmoment bzw. der Kraft, das bzw. die vom Aktuator 7 auf das Stellorgan 19 aufgebracht werden. In einem derartigen Stellsystem muss somit der Aktuator 7 eine Kraft bzw. ein Drehmoment nur in einer Richtung - beispielsweise der Richtung Öffnen" des Stellorgans 19 - aufbringen, da die Stellrichtung Schließen" stets durch die Rückstelleinrichtung 20 bewirkt wird. Dies schafft die Gelegenheit, den Aktuator 7 und die ihn steuernde Schaltungsanordnung entsprechend der vorliegenden Erfindung zu vereinfachen. Außerdem wird durch die gesonderte Rückstelleinrichtung 20 gerade im Anwendungsbereich eines Kraftfahrzeugs die dort erforderliche Fehlersicherheit erzielt.

## Patentansprüche

1. Schaltungsanordnung zum Steuern eines Aktuators (7) mit
- einer im wesentlichen eine Gleichspannung (U0) abgebenden Quelle (1) zum Zuführen elektrischer Energie zum Aktuator (7),
- einem ersten Steuerpfad(4, 5, 6), der eine mit ihren Endanschlüssen an Pole (2 bzw. 3) der Quelle (1) angeschlossene Reihenschaltung aus einem zur Energiezufuhr an den Aktuator (7) steuerbaren ersten Stromsteuerelement(4, 5) und einem ersten Freilaufelement (6) umfaßt,
- wobei der Aktuator (7) mit einem ersten (8) seiner Anschlüsse an einen ersten Verbindungspunkt (9) zwischen dem ersten Stromsteuerelement (4, 5) und dem ersten Freilaufelement (6) angeschlossen und mit einem zweiten (10) seiner Anschlüsse mit dem an das erste Freilaufelement (6) angeschlossenen ersten Pol (2) der Quelle (1) gekoppelt ist.
**gekennzeichnet durch**
einen zweiten Steuerpfad (11, 12, 13), der eine mit ihren Endanschlüssen an die Pole (2, 3) der Quelle (1) angeschlossene Reihenschaltung aus einem zur Energiezufuhr an den Aktuator (7) steuerbaren zweiten Stromsteuerelement (11, 12) und einem zweiten Freilaufelement (13) umfaßt, wobei der zweite Anschluß (10) des Aktuators (7) mit einem zweiten Verbindungspunkt (14) zwischen dem zweiten Stromsteuerelement (11, 12) und dem zweiten Freilaufelement (13) angeschlossen und über das zweite Stromsteuerelement (11; 12) mit dem ersten Pol (2) der Quelle (1) gekoppelt und ferner der zweite Verbindungspunkt (14) über das zweite Freilaufelement (13) mit dem zweiten Pol (3) der Quelle (1) verbunden ist.

2. Schaltungsanordnung nach Anspruch 1, **dadurch gekennzeichnet,**
**daß** beide Stromsteuerelemente (4, 5; 11, 12) zum Betreiben des Aktuators (7) simultan gesteuert werden.

3. Schaltungsanordnung nach Anspruch 1 oder 2, **gekennzeichnet durch**
eine Steuerschaltung (17) zum Steuern der Stromsteuerelemente (4, 5; 11, 12) nach Maßgabe eines Befehlssignals.

4. Schaltuhgsanordnung nach Anspruch 3, **dadurch gekennzeichnet,**
**daß** die Stromsteuerelemente (4, 5; 11, 12) durch Pulsweitenmodulation gesteuert werden, deren Modulationsgrad durch das Befehlssignal vorgebbar ist.

5. Stellsystem zum Betätigen einer Stellvorrichtung in einem Verbrennungsmotor,
**gekennzeichnet durch**
eine Schaltungsanordnung nach einem der vorhergehenden Ansprüche.

## Claims

1. A circuit arrangement for controlling an actuator (7) , the circuit arrangement including
- a source (1) which basically supplies a direct voltage (U0) for supplying electric power to the actuator (7),
- a first control path (4, 5, 6) comprising a series arrangement of a first current control element (4, 5), which is controllable for the supply of power to the actuator (7), and a first freewheel element (6), which series arrangement has its output terminals connected to terminals (2 or 3) of the source (1),
- wherein the actuator has a first one (8) of its terminals connected to a first node (9) between the first current control element (4, 5) and the first freewheel element (6), and has a second one (10) of its terminals coupled to the first terminal (2) of the source (1), to which first terminal of the source the first freewheel element (6) is connected, **characterized by** a second control path (11, 12, 13) comprising a series arrangement of a second current control element (11, 12), which is controllable for the supply of power to the actuator (7), and a second freewheel element (7), which series arrangement has its output terminals connected to the terminals (2, 3) of the source (1), the second terminal (10) of the actuator (7) being connected to a second node (14) between the second current control element (11, 12) and the second freewheel element (13) and being coupled to the first terminal (2) of the source (1) via the second current control element (11, 12), and the second node (14) being further connected to the second terminal (3) of the source (1) via the second freewheel element (13).

2. A circuit arrangement as claimed in Claim 1, **characterized in that** the two current control elements (4, 5; 11, 12) are controlled simultaneously in order to drive the actuator (7).

3. A circuit arrangement as claimed in Claim 1 or 2, **characterized by** a control circuit (17) for controlling the current control elements (4, 5; 11, 12) in accordance with a command signal.

4. A circuit arrangement as claimed in Claim 3, **characterized in that** the current control elements (4, 5; 11, 12) are controlled by pulse-width modulation whose modulation depth can be defined by the command signal.

5. A control system for the actuation of a control member in an internal combustion engine, **characterized by** a circuit arrangement as claimed in any one of the preceding Claims.

## Revendications

1. Circuit de commande d'un actionneur (7) avec
- une source (1) délivrant essentiellement une tension continue (U0) pour apporter de l'énergie électrique à l'actionneur (7),
- une première voie de commande (4, 5, 6) qui comprend un montage en série raccordé par ses bornes terminales aux pôles (2, 3) de la source (1) à partir d'un premier élément de commande de courant (4, 5) à commander pour l'apport d'énergie à l'actionneur (7) et un premier élément à roue libre (6),
- l'actionneur (7) étant raccordé avec une première (8) de ses bornes à un premier point de liaison (9) entre le premier élément de commande de courant (4, 5) et le premier élément en roue libre (6) et avec une deuxième (10) de ses bornes avec le premier pôle (2) de la source (1) raccordé au premier élément à roue libre (6)
**caractérisé par**
une deuxième voie de commande (11, 12, 13) qui comprend un montage en série raccordé par ses bornes d'extrémité aux pôles (2, 3) de la source (1) à partir d'un deuxième élément de commande de courant (11, 12) commandable pour l'apport d'énergie à l'actionneur (7) et un deuxième élément à roue libre (13), la deuxième borne (10) de l'actionneur (7) étant raccordée à un deuxième point de liaison (14) entre le deuxième élément de commande de courant (11, 12) et le deuxième élément à roue libre (13) et, par l'intermédiaire du deuxième élément de commande de courant (11, 12) avec le premier pôle (2) de la source (1) et le deuxième point de liaison (14) est par ailleurs relié par l'intermédiaire du deuxième élément à roue libre (13) au deuxième pôle (3) de la source (1).

2. Circuit selon la revendication 1, **caractérisé en ce**
**que** les deux éléments de commande de courant (4, 5; 11, 12) sont commandés simultanément pour l'actionnement de l'actionneur (7).

3. Circuit selon l'une des revendications 1 ou 2, **caractérisé par**
un circuit de commande (17) pour la commande des éléments de commande de courant (4, 5; 11, 12) en fonction d'un signal d'ordre.

4. Circuit selon la revendication 3, **caractérisé en ce**
**que** les éléments de commande de courant (4, 5; 11, 12) sont commandés par modulation de largeur d'impulsion dont le degré de modulation peut être déterminé préalablement par le signal d'ordre.

5. Système de réglage pour l'actionnement d'un dispositif de réglage dans un moteur à combustion, **caractérisé par**
un circuit selon l'une des revendications précédentes.
